# EUROPÄISCHE PATENTSCHRIFT

(11) **EP 1 424 030 B1**
(45) Veröffentlichungstag und Bekanntmachung des Hinweises auf die Patenterteilung: **18.01.2006**
(21) Anmeldenummer: 03027061.5
(22) Anmeldetag: 25.11.2003
(51) Int. Cl.: A47C 1/03

(54) **Armstütze höhenverstellbar**
Height-adjustable armrest
Accoudoir réglable en hauteur

(30) Priorität: 27.11.2002 DE 20218437 U
(43) Veröffentlichungstag der Anmeldung: 02.06.2004
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, Hans-Jochen

(56) Entgegenhaltungen:
- DE-A- 4 317 610
- NL-A- 8 304 383
- US-A- 5 265 938
- US-A- 5 439 267
- PATENT ABSTRACTS OF JAPAN vol. 2000, no. 12, 3. Januar 2001 (2001-01-03) & JP 2000 262350 A (UCHIDA YOKO CO LTD), 26. September 2000 (2000-09-26)

## Beschreibung

Die Erfindung betrifft eine Armstütze nach dem Oberbegriff des Anspruchs 1.

Aus der EP 1 258 209 ist ein Verstellmechanismus für ein gegenüber einem Gestell zu verstellendes Teil bekannt. Als Ausführungsbeispiel wird eine Armstütze beschrieben, die gegenüber dem Untergestell des Stuhles höhenverstellbar ist. Dazu wird ein Armstützenhalter mit dem Untergestell des Stuhles so verbunden, dass er (stuhl-)gestellfest angeordnet ist. Mit der Armauflage ist eine Führungshülse verbunden, die den Armstützenhalter übergreifend auf ihm verschieblich angeordnet ist. Zur schrittweisen Verstellung der Höhe der Armauflage ist eine Rastmechanik vorgesehen, die in dem Armstützenhalter mit der Armauflage verbunden ist. Dazu ist dieser Armstützenhalter zumindest teilweise als Rohr ausgebildet, in dessen Hohlraum die Rastmechanik eingesetzt wird. Diese wird von einer Verstellkartusche mit hohlem Innenraum und mit voneinander beabstandeten Rastöffnungen gebildet, die fest in den Armstützenhalter eingesetzt sind. Der Hohlraum dieser Verstellkartusche nimmt ein gegenüber der Verstellkartusche verschiebbares Verstellschwert auf, dessen Kopf mit der Armauflage verbunden ist, und in dem eine Auslösestange verschiebbar geführt ist. Diese Auslösestange weist an dem in das Verstellschwert eingeführten Ende ein Fenster mit einer Schrägführung auf, die als Führungskulisse für einen Sperrkörper dient, der seitlich überstehend mit seinen Überständen in dem Fenster geführt ist. Bei Betätigung dieser Auslösestange wird der Sperrkörper rechtwinklig zur Achse des Verstellschwertes so bewegt, dass seine Überstände in eine der korrespondierenden Rastöffnungen einführbar bzw. aus diesen heraus bewegbar ist. Dieser Aufbau einer Höhenverstellung einer Armstütze mit seiner Reihe von Einzelteilen ist äußert komplex aufgebaut und so nicht einfach und wirtschaftlich herstellbar.

Ein weiteres Beispiel ist aus dem Patentdokument US5439269 bekannt und betrifft eine Armstütze nach dem Oberbegriff des Anspruchs1.

Somit ergibt sich die Aufgabenstellung, eine gattungsgemäße Armstütze, die höhenverstellbar ist, vorzuschlagen, deren vereinfachter Aufbau wirtschaftlich herstellbar ist.

Diese Aufgabenstellung wird durch die kennzeichnenden Merkmale des Hauptanspruchs gelöst: vorteilhafte Weiterbildungen und bevorzugte Ausführungsformen beschreiben die Unteransprüche.

Als Rastmittel ist in den Hohlraum des Armstützenhalters ein Rasteinschub eingesetzt, der im Wesentlichen die Form eines rechtwinkligspitzwinkligen Dreiecks aufweist. Seine dem rechten Winkel entsprechende Ecke ist mit seitlich überstehenden Achsstummeln versehen, die im Armstützenträgerkopf gelagert sind, so dass der Rasteinschub um diese Achse geschwenkt werden kann. Zum Auslösen der Schwenkbewegung ist dessen dem stumpferen der beiden restlichen Winkel zugeordnete Ecke als Auslöshebel ausgebildet und aus dem Armstützenträger-kopf so herausgeführt, dass eine Bedienung durch den Sitzenden einfach möglich ist, wenn dieser die Armauflage untergreift. Nahe der dritten Ecke weist der Rasteinschub eine Rastnase auf, die mit den Rastausnehmungen zusammenwirkt. An diese dritte Ecke des Rasteinsatzes ist eine Rückstellfeder angeformt, die sich an der Innenwandung abstützt, die den Rastausnehmungen gegenüberliegt. Mit dieser Anordnung gelingt es, die Rastmechanik mit dem in die Führungshülse einführbaren Rastmittel so auszubilden, dass nur ein Teil hergestellt und eingesetzt werden muss.

Dieser Rasteinsatz wird dabei mit einer Riegelplatte, die auf den Kopf des Armstützenträger aufgeschraubt wird, in seiner Position gehalten, wobei die Achsstummel in entsprechenden Ausnehmungen des Armstützenträgerkopf liegen. Diese Riegelplatte ist vorteilhaft so ausgebildet, dass sie mit der Halteschraubenaufnahme für eine der Halteschrauben versehen ist. So kann der Auslösehebel zentral in Flucht mit dem Rasteinsatz ausgebildet werden, der dann eine Ausformung derart aufweist, dass er unter der Riegelplatte durchgeführt werden kann.

Die an das freie Ende des Rasteinsatzes angeformte Rückstellfeder ist U- oder V-förmig ausgebildet. Ihr vorteilhaft abgerundetes freies Ende bildet einen Kreisbogen, der auf der den Rastausnehmungen gegenüberliegenden Innenwandung des den Rasteinsatz aufnehmenden Schlitzes anliegt und beim Spannen bzw. Entspannen der Rückstellfeder "abrollen" kann.

Vorteilhaft wird der Rasteinsatz einstückig aus einem Kunststoff als Spritzgussteil geformt. Der Auslösehebel ist dabei ebenso angeformt, wie auch die Rückstellfeder. Diese Herstellung stellt eine wirtschaftliche Fertigung schon bei mittleren Stückzahlen sicher. Als Kunststoff wird vorteilhaft ein thermoplastischer Kunststoff hoher Festigkeit, etwa ein thermoplastisches Polykondensat, beispielsweise ein Polyamid oder Polycarbonat, ggf. noch mit Fasernverstärkung, oder ein Kunststoff hoher Elastizität, etwa ein thermoplastisches Polymerisat, beispielsweise ein Polyoxymethylen oder Polyacetal.

Das Wesen der Erfindung wird an Hand der in den Figuren 1 bis 4 dargestellten Ausführungsbeispielen näher erläutert: dabei zeigen:
- Fig. 1:: Armstütze mit überlagert dargestellter ausgelöster Position (teilgeschnitten);
- Fig. 2:: Armstütze ( - Aufsicht - jedoch ohne Armauflage):
- Fig. 3:: Armstütze mit ausgelöster Rastung in oberster Position (entspr. Fig. 1 - jedoch ohne Armauflage):
- Fig. 4:: Explosionsdarstellung der Armstütze (ohne Armauflage).

Am Untergestell eines Stuhles (beides nicht näher dargestellt) sind beidseits Armstützen vorgesehen, die mit dem Untergestell verbunden sind, Dazu weist die Armstütze einen Armstützenhalter 15 auf, der mit einem Mittel zum Verbinden mit dem Untergestell des Stuhles - hier durch den Winkelansatz 15.1 dargestellt - versehen ist. Auf diesen so an den Stuhl gestellfest angesetzten Armstützenhalter 15 ist der Armstützenträger 10 mit seiner Hülse 11 so aufgesetzt, dass der Armstützenträgerkopf 10.1 freistehend die Armauflage 20 aufnehmen kann, die mittels der durch die Halteschraubenaufnahmen 14 geführten und in dieser verschraubten Halteschraube 21 angeschraubt wird. Diese an den Armstützenträgerkopf 10.1 angesetzte Führungshülse 11 nimmt den Armstützenhalter 15 so auf, dass die Führungshülse 11 zur Höhenverstellung in etwa vertikaler Richtung verschoben werden kann. Zum Ausgleich von Toleranzen und zum Hemmen der Bewegung sind Federeinlagen 15.2 zumindest einseitig an dem Armstützenhalter 15 angeordnet. Diese Federeinlagen 15.2 sind beispielsweise als Spange mit Schenkeln mit nach außen gerichteten Wellen ausgebildet, auf deren niedergedrückten Spitzen die Hülse 11 spielfrei mit leichtem Lauf gleitet und in Ruhe spielfrei ohne Klappern gelagert ist.

Um die Höheneinstellung fixieren zu können, sind Rastmittel vorgesehen, die zum Bewegen ausgelöst werden können. Diese bestehen aus einem in einen korrespondierenden Schlitz in dem Armstützenhalter 15 eingesetzten Rasteinschub 17. Dieser ist etwa in Form eines rechtwinkligen Dreiecks ausgebildet, wobei an der dem rechten Winkel entsprechenden Ecke Achsstummel 17.2 vorgesehen sind Diese Achsstummel 17.2 werden in Achsstummelaufnahmen im Armstützenträgerkopf 10.1 eingesetzt, so dass der Rasteinschub 17 schwenkbar gehalten ist. Das Dreieck des Rasteinschubs 17 ist als spitzwinkliges Dreieck ausgebildet, an dessen Ecke mit dem stumpferen Winkel eine Auslösetaste 17.2 angesetzt ist. Diese Auslösetaste 17.2 ist aus dem Armstützenträgerkopf 10.1 so herausgeführt, dass der im Stuhl Sitzende diese Auslösetaste 17.2 ohne weiteres greifen und betätigen kann. Nahe der anderen, dem spitzen Winkel zugeordneten Ecke des dreieckigen Rasteinschubs 17 ist eine Rastnase 18 vorgesehen. Diese Rastnase greift in zwischen Stegen gebildeten Rastausnehmungen 16 ein und sperrt so eine Bewegbarkeit, auch wenn eine Kraft auf die Armauflage 20 ausgeübt wird. Schließlich ist an der diesem spitzen Winkel zugeordneten Ecke eine etwa U- oder v-förmige Rückstellfeder 19 angeformt, deren freies Ende gegen die geschlossene Rückseite der den Rasteinschub 17 aufnehmenden Schlitz des Armstützenhalters abgestützt ist.

Zum Bewegen wird die Auslösetaste 17.2 durchgedrückt. Dabei verlagert sich der Rasteinschub 17 in seine ausgelöste Position 17' - wie.in der Figur 1 durch die Überlagerung angedeutet. Bei dieser Bewegung wird die Rastnase 18 in die ausgelöste Position 18' bewegt, und sperrt dabei nicht mehr die Bewegbarkeit der Führungshülse 11 auf dem Armstützenhalter 15. Bei diesem Durchdrücken der Auslösetaste 17.2 wird mit der Bewegung des Rasteinschubs 17 die Rückstellfeder 19 in die ausgelöste Position 19' überführt und dabei gespannt. Diese so gespannte Rückstellfeder 19 sorgt dann beim Erreichen einer neuen Höhenposition, dass die Rastnase 18 wieder in eine der Rastausnehmungen 16 einfällt und so die gewünschte Höhen-Einstellung fixiert. Um eine Abziehen des Armstützenträgers 10 mit der Armauflage 20 zu verhindern, ist im Kopfbereich des Armstützenhalter 15 ein Sperrstift 13 angeordnet. Damit wird - wie in Figur 3 dargestellt - die Bewegbarkeit von Armstützenträgers 10 mit Armauflage 20 begrenzt.

## Patentansprüche

1. Armstütze zur Befestigung am Untergestell eines Stuhles. Sessels o. dgl mit einem Armstützenträger (10), und mit rohrförmig ausgebildetem Armstützenhalter (15), der von einer mit der Armauflage (20) fest verbundenen Führungshülse (11) im Wesentlichen formschlüssig übergriffen ist, dessen (11) eine Schmalseitenwand voneinander beabstandeten Rastausnehmungen (16) aufweist, in die eine Rastnase (18) sperrend eintaucht, die an einem von dem Armstützenhalter (15) aufgenommener Rasteinschub (17) im Abstand von seinem oberen Ende vorgesehen ist, so dass Führungshülse (11) mit Armauflage (20) gegenüber dem Armstützenhalter (15) in von einem in definierten Schritten verschiebbar ist, wobei Rückstellmittel vorgesehen sind, die beim Ausheben der Rastnase (18) aus der zugeordneten der Rastausnehmungen (16) gespannt werden und ein Eintauchen der Rastnase (18) in eine der Rastausnehmungen (16) bewirken, **dadurch gekennzeichnet, dass** der Armstützenhalter (15) einen im Wesentlichen rechtwinkligen Schlitz aufweist, der den Rasteinschub (17) bewegbar aufnimmt, wobei der Rasteinschub (17) in Form eines etwa rechtwinkligspitzwinkligen Dreiecks ausgebildet ist, dessen dem etwa rechten Winkel zugeordneten Ecke vorzugsweise beidseits abstehende Achsstummeln (17.1) aufweist, die in eine Achsstummelaufnahme (10.2) auf der 0berseite des Armstützenhalterkopfes (10.1) eingesetzt die Schwenkachse des Rasteinschubs (17) bilden, an dessen dem stumpfere der beiden restlichen Winkel zugeordneten Ecke eine aus dem Armstützenträgerkopf (10.1) herausgeführte Auslösetaste (17.2) angesetzt ist, und an dessen dem spitzen der beiden restlichen Winkel zugeordnete Ecke die Rastnase (18) angeordnet und eine etwa U- oder V-förmige Rückstellfeder (19), so vorgesehen ist, dass ihr freies Ende gegen die geschlossene Rückseite des den Rasteinschub (17) aufnehmenden Schlitzes des Armstützenhalters (15) abgestützt ist.

2. Armstütze nach Anspruch 1, **dadurch gekennzeichnet, dass** der Rasteinschub (17) auf dem Armstützenträgerkopfes (10.1) festgelegt ist.

3. Armstütze nach Anspruch 2, **dadurch gekennzeichnet, dass** zum Festlegen des Rasteinschubs (17) auf dem Armstützenträgerkopfes (10.1) eine einer aufschraubbaren Riegelplatte (12) vorgesehen ist.

4. Armstütze nach Anspruch 1, 2 oder 3, **dadurch gekennzeichnet, dass** die Auslösetaste (17.2) an der dem stumpferen Winkel des rechtwinkligdreieckigen Rasteinschubs (17) zugeordneten Ecke einstückig angeformt ist.

5. Armstütze nach einem der Ansprüche 1 bis 4, **dadurch gekennzeichnet, dass** die Rückstellfeder (19) an der dem spitzeren der Winkel zugeordnete Ecke einstückig angeformt ist

6. Armstütze nach einem der Ansprüche 1 bis 5, **dadurch gekennzeichnet, dass** das freie Ende der Rückstellfeder (16) etwa kreisbogenförmig so ausgeformt ist, dass dieser Bogen beim Spannen oder Entspannen der Rückstellfeder (16) auf der die Rückstellfeder (16) abstützenden Wand abrollen kann.

7. Armstütze nach einem der vorstehenden Ansprüche 1 bis 6, **dadurch gekennzeichnet, dass** der Rasteinschub (17) als Kunststoff-Spritzgussteil ausgebildet ist, vorzugsweise mit einem thermoplastischen Polykondensat oder einem thermoplastischen Polymerisat als Kunststoff.

## Claims

1. Armrest for fixing to the underframe of a chair, easy chair or the like, having an armrest carrier (10), and with a tubularly configured armrest holder (15) over the top of which a guide sleeve (11) which is firmly connected to the arm support (20) substantially positively engages, one narrow side wall of which has latching recesses (16) located at a distance from each other, into which a detent (18) is inserted in a locking manner, said detent being provided on a latching subassembly (17) received by the armrest holder (15) at a distance from its upper end, so that the guide sleeve (11) with the arm support (20) is displaceable with respect to the armrest holder (15) in defined steps, with return means being provided which, on lifting the detent (18) out of the assigned recess of the latching recesses (16), are stretched, causing the detent (18) to be inserted into one of the latching recesses (16) **characterised in that** the armrest holder (15) has a substantially rectangular slot which receives the latching subassembly (17) in a movable manner, with the latching subassembly (17) being configured in the form of an approximately right-angled acute triangle, the corner of which assigned to the approximate right angle preferably having projecting axle journals (17.1) on both sides, which, when inserted into an axle journal holder (10.2) on the upper side of the armrest holder head (10.1), form the pivot axis of the latching subassembly (17), at the corner of which assigned to the more obtuse of the two remaining angles a disengaging button (17.2) guided out of the armrest carrier head (10.1) is attached, and at the corner of which assigned to the acute angle of the two remaining angles the detent (18) is arranged and an approximately U- or V-shaped return spring (19) is provided, such that its free end is supported against the closed back of the slot of the armrest holder (15), which receives the latching subassembly (17).

2. Armrest as claimed in Claim 1. **characterised in that** the latching subassembly (17) is fixed on the armrest carrier head (10.1).

3. Armrest as claimed in Claim 2, **characterised in that** a screw-on bar plate (12) is provided to fix the latching subassembly (17) on the armrest carrier head (10.1).

4. Armrest as claimed in Claim 1. 2 or 3, **characterised in that** the disengaging button (17.2) is integrally moulded on the corner assigned to the more obtuse angle of the right-angled triangular latching subassembly (17).

5. Armrest as claimed in any one of Claims 1 to 4, **characterised in that** the return spring (19) is integrally moulded on the corner assigned to the more acute of the angles.

6. Armrest as claimed in any one of Claims 1 to 5, **characterised in that** the free end of the return spring (16) is approximately in the form of a circular arc, such that, when the return spring (16) is stretched or relaxed, this arc can roll off on the wall supporting the return spring (16).

7. Armrest as claimed in any one of the preceding Claims 1 to 6, **characterised in that** the latching subassembly (17) is configured as a plastic injection-moulded part, preferably with a thermoplastic polycondensate or a thermoplastic polymerisate as the plastic.

## Revendications

1. Accoudoir pour la fixation sur le châssis d'une chaise, d'un siège ou similaire ayant un support d'accoudoir (10), et ayant un appui d'accoudoir (15) réalisé sous forme hibulaire, qui est surmonté essentiellement par coopération de formes par une douille de guidage (11) reliée de façon fixe à la surface de repos de bras (20), dont une paroi latérale étroite présente des évidements d'encliquetage (16) éloignés l'un de l'autre, dans lesquels s'enfonce pour former un blocage un taquet d'arrêt (18), qui est prévu sur un dispositif insérable d'encliquetage (17) reçu par l'appui d'accoudoir (15) à distance de son extrémité supérieure, de telle sorte que la douille de guidage (11) peut être décalée avec la surface de repos de bras (20) par rapport à l'appui d'accoudoir (15) dans des étapes définies, des moyens de rappel étant prévus, lesquels, lorsque le taquet d'arrêt (18) est soulevé en dehors de l'évidement d'encliquetage (16) correspondant, sont tendus et provoquent un enfoncement du taquet d'arrêt (18) dans l'un des évidements d'encliquetage (16), **caractérisé en ce que** l'appui d'accoudoir (15) présente une fente essentiellement rectangulaire qui reçoit le dispositif insérable d'encliquetage (17) de façon mobile, le dispositif insérable d'encliquetage (17) étant réalisé sous la forme d'un triangle sensiblement rectangle acutangle, dont le sommet correspondant à l'angle sensiblement droit présente, de préférence sur les deux côtés, des tourillons éloignés (17.1), qui forment, insérés dans un logement de tourillons (10.2) sur le côté supérieur de la tête de l'appui d'accoudoir (10.1), l'axe de pivotement du dispositif insérable d'encliquetage (17), où sur le sommet correspondant au plus obtus des deux autres angles, un bouton de déclenchement (17.2) guidé hors de la tête du support d'accoudoir (10.1) est installé, et où sur le sommet correspondant au plus aigu des deux autres angles, le taquet d'arrêt (18) est agencé et un ressort de rappel sensiblement en forme de U ou de V (19) est prévu de telle sorte que son extrémité libre prend appui contre le côté arrière fermé de la fente de l'appui d'accoudoir (15) recevant le dispositif insérable d'encliquetage (17).

2. Accoudoir selon la revendication 1, **caractérisé en ce que** le dispositif insérable d'encliquetage (17) est installé sur la tête du support d'accoudoir (10.1).

3. Accoudoir selon la revendication 2, **caractérisé en ce qu'**une plaque de verrouillage pouvant être vissée (12) est prévue pour l'installation du dispositif insérable d'encliquetage (17) sur la tête du support d'accoudoir (10.1).

4. Accoudoir selon l'une quelconque des revendications 1, 2 ou 3, **caractérisé en ce que** le bouton de déclenchement (17.2) est formé d'une seule pièce sur le sommet correspondant à l'angle le plus obtus du dispositif insérable d'encliquetage triangle rectangle (17).

5. Accoudoir selon l'une quelconque des revendications 1 à 4, **caractérisé en ce que** le ressort de rappel (19) est formé d'une seule pièce sur le sommet correspondant à l'angle le plus aigu.

6. Accoudoir selon l'une quelconque des revendications 1 à 5, **caractérisé en ce que** l'extrémité libre du ressort de rappel (16) est réalisée sensiblement en forme d'arc de cercle de telle sorte que cet arc peut se dérouler sur la paroi soutenant le ressort de rappel (16) lors de la tension ou du relâchement du ressort de rappel (16).

7. Accoudoir selon l'une quelconque des revendications 1 à 6, **caractérisé en ce que** le dispositif insérable d'encliquetage (17) est réalisé en tant que pièce moulée par injection en matière plastique, de préférence avec un polycondensat thermoplastique ou un produit de polymérisation thermoplastique en tant que matière plastique.
